# EUROPÄISCHE PATENTSCHRIFT

(11) **EP 2 140 977 B1**
(45) Veröffentlichungstag und Bekanntmachung des Hinweises auf die Patenterteilung: **25.04.2012**
(21) Anmeldenummer: 08011817.7
(22) Anmeldetag: 01.07.2008
(51) Int. Cl.: B25B 21/02

(54) **Schlagschrauber**
Impact wrench
Vis autotaraudeuse à frapper

(43) Veröffentlichungstag der Anmeldung: 06.01.2010
(73) Patentinhaber: Metabowerke GmbH, 72622 Nürtingen (DE)
(72) Erfinder: Andel, Benjamin, 55546 Fürfeld (DE)
(74) Vertreter: Raunecker, Klaus Peter

(56) Entgegenhaltungen:
- EP-A- 1 714 745
- DE-A1- 4 301 610
- DE-U1-202007 011 843
- US-A- 4 811 797
- US-B1- 7 168 503

## Beschreibung

Die Erfindung betrifft einen Schlagschrauber mit einem Drehschlagwerk zum Schrauben und Bohren wobei derartige Schlagschrauber unter anderem eingesetzt werden um hochfeste Gewindeverbindungen herzustellen oder zu lösen.

Schlagschrauber sind im Stand der Technik seit vielen Jahren bekannt, wobei die Funktion des Drehschlagwerks auf der Idee beruht, die Antriebsenergie eines Motors zwischenzuspeichern und periodisch innerhalb einer sehr kurzen Arbeitsphase auf eine Ausgangswelle abzugeben. Diese periodisch abgegebenen Drehimpulse erzeugen in Abhängigkeit von der Impulsdauer ein deutlich höheres resultierendes Antriebsmoment als bei konstantem Drehmomentverlauf möglich wäre. Von der Antriebsseite erhält das System kinetische Energie in Form von Drehmoment und Drehzahl, wobei diese in einer Baugruppe zwischengespeichert wird, beispielsweise in einer Feder oder einer rotierenden Masse. Der Speichervorgang dauert jeweils so lange bis ein Steuermechanismus dafür sorgt, dass die gespeicherte Energie über einen Hammer auf einen Amboss abgegeben wird. Hierzu weisen sowohl der Amboss als auch der Hammer des Schlagwerks Schlagbacken auf, wobei der Hammer eine Schwungmasse umfasst, die durch den massiven Teil des Hammers gebildet wird, wobei durch Beschleunigung dieser Masse die kinetische Energie auf den Amboss übertragen wird. Der Amboss steht dabei in drehfester Verbindung zum Abtrieb, also auch zur Verschraubung. Der Steuermechanismus sorgt für die zeitlich begrenzte Abgabe der Energie an den Amboss, so dass sich die Verbindung wieder löst, wenn die gespeicherte Energie abgegeben ist.

Dabei gibt es zwei Arbeitsphasen im Schlagwerk, wobei in Phase 1 die Energie gesammelt und gespeichert wird und in Phase 2 die gespeicherte Energie wieder abgegeben wird. Die in Phase 1 gespeicherte Energie ist dabei von den Eingangsgrößen Drehmoment, Drehzahl und Schlagzahl bestimmt. Je höher die Schlagzahl des Schlagwerks, desto kürzer ist Phase 1 zeitlich und desto weniger Energie kann gespeichert werden, da der Motor nur ein vorgegebenes Drehmoment aufbringen kann und damit die Dauer des Speichervorgangs entscheidend ist.

In der zweiten Phase entscheidet ebenfalls die Dauer der Energieabgabe. Wird die gespeicherte Energie in kürzerer Zeit an den Abtrieb abgegeben, ist die Schlagdauer also kürzer, fällt die entstehende Drehmomentspitze höher aus, als bei einer längeren Schlagdauer.

Grundsätzlich entsteht der typische Drehmomentverlauf eines Schlagschraubers, indem über einen längeren Zeitraum Energie zwischengespeichert wird, die in einem sehr kurzen Zeitraum schlagartig an den Abtrieb abgegeben wird.

Im Schlagfall entsteht zwischen den Drehmomentspitzen kein Drehmoment am Abtrieb. Aufgrund dieser Ausgestaltung sind hohe Anzugs- und Lösemomente bei kompakter Bauform möglich. Dennoch beträgt das Reaktionsmoment, das der mit dem Schlagschrauber Arbeitende auffangen muss, nur das Moment, das nötig ist, um die rotierende Hammermasse im Schlagwerk zu beschleunigen, bzw. die Feder zu spannen. Es ist im Vergleich zum Abtriebsdrehmoment vergleichsweise gering.

Ein solcher Schlagschrauber ist beispielsweise in der DE 43 01 610 A1 vorbeschrieben.

Dabei kann es wünschenswert sein, die Schwungmasse vom eigentlichen Steuerteil, der mit dem Amboss zusammenwirkt, zu trennen, beispielsweise um das Volumen der Schwungmasse in dem beschränkten Raum des Elektrohandwerkzeuggerätes zu maximieren oder einen geringeren axialen Bauraum zu benötigen. Hierzu ist aus der DE 20 2007 011 843 U1 welche den Oberbegriff des Anspruchs 1 offenbart, ein Schlagmechanismus für ein Motorwerkzeug bekannt, bei dem der herkömmliche Hammer durch einen zusammengesetzten Hammer, bestehend aus Hammerblock und Hammersitz, ersetzt wird. Der Hammerblock kann in diesem Fall den Hammersitz antreiben, so dass sich dieser dreht und sich in axialer Richtung in Bezug auf den Hammersitz bewegt. Der Hammersitz kann sich dann nur rotatorisch bewegen, jedoch nicht mehr axial. Der Hammersitz weist dabei die eigentliche Schwungmasse auf, wobei der Hammerblock im Hammersitz axial beweglich geführt ist. So können beispielsweise im Hammersitz Ausnehmungen vorgesehen sein, in denen die Schlagbacken des Hammerblocks axial beweglich geführt sind. Im Stand der Technik ist vorgesehen, dass die Schlagbacken des Hammerblocks vom Hammerblock radial nach außen abstehen und in die Nuten aufgenommen sind. Darüber hinaus sollen bei entspannter Feder die zwischen Hammersitz und Hammerblock wirkt, die Schlagbacken des Hammerblocks über den Hammersitz in axialer Richtung hinausstehen und mit den Schlagbacken des Ambosses zusammenwirken.

Nachteilig bei dieser Gestaltung ist die Gefahr des Verkantens der Schlagbacken des Ambosses bzw. des Hammerblocks im Verhältnis zum Hammersitz und zur Antriebswelle.

Es ist daher Aufgabe der Erfindung einen Schlagschrauber bereit zu stellen, der die genannten Nachteile nicht aufweist.

Die Erfindung wird durch einen Schlagschrauber mit den Merkmalen des Anspruchs 1 gelöst.

Durch diese Gestaltung wird erreicht, dass die Schlagflächen, mit denen die Schlagbacken des Steuerteils auf die Schlagbacken des Ambosses treffen, näher am Schwerpunkt der Schwungmasse angeordnet sind und darüber hinaus durch das Aufnehmen des Steuerteils sowie zumindest teilweise der Schlagbacken des Ambosses in die Schwungmasse die Gefahr des Verkantens des Steuerteils und des Ambosses zur Schwungmasse verringert wird.und damit auch die Gefahr, dass die Schlagbacken nicht optimal aufeinandertreffen und damit die Schlagenergie nicht optimal übertragen werden kann. Darüber hinaus bietet eine Gestaltung bei der Steuerteil und Schwungmasse voneinander getrennt sind, den Vorteil, dass nur eine geringe Masse in axialer Richtung bewegt wird und dadurch die Vibrationen in diese Richtung verringt sind. Durch die Anordnung werden darüber hinaus folgende Vorteile nämlich hohe Überdeckung von Hammer bzw. Steuerteil und Amboss und dadurch eine gute Überlagerung des Schlagimpulses, ein geringes Kippmoment des Hammers bzw. des Steuerteils sowie eine bessere Führung des Steuerteils in der Schwungmasse erreicht.

Ein Schlagschrauber arbeitet dabei wie folgt: So kann vorgesehen sein, dass in einem ersten Nichtschlagfall der Steuerteil mit dem Amboss und der Antriebswelle rotiert, wobei die Schlagbacken von Amboss und Steuerteil gegeneinander anliegen und sich im Eingriff befinden, das heißt, in axialer Richtung überdecken, wobei dieser Betrieb erfolgt, bis das maximale Drehmoment des Schraubers ohne Schlagen erreicht ist. Das heißt in der Regel so lange, bis es zu einem ersten Blockieren der Schraubverbindung kommt. Zum weiteren Anziehen der Schraubverbindung erfolgt dann bei zugeschaltetem Schlagwerk automatisch ein Übergang in den Schlagbetrieb, wobei im Schlagbetrieb der Amboss und der Steuerteil mit ihren Schlagbacken, die auf einander zugewandten Stirnflächen von Steuerteil und Amboss angeordnet sind, gegeneinander nicht mehr dauerhaft, wie im Schraubfall, anliegen, sondern während der Energiespeicherung voneinander getrennt werden, um dann bei der Energieentladung und damit dem Schlag in Umfangsrichtung aufeinander zu prallen und so ein kurzzeitig größeres Drehmoment zu liefern.

Dabei vollführt der Steuerteil in der Regel im Schlagfall neben der relativen Axialbewegung zur Antriebswelle eine relative Rotationsbewegung zur Antriebswelle. Die axiale sowie die rotatorische Bewegung sind oszillierend.

Besonders bevorzugt kann vorgesehen sein, dass die Schwungmasse eine im wesentlichen hohlzylindrische Form hat, die axialen Enden können in radialer Richtung ebenfalls eine Erstreckung aufweisen, die größer als die Dicke des Mantels sein kann, das heißt, die Stirnflächen können unter Bildung einer Ecke zum Inneren des Mantel verlaufen.

Dabei ist vorgesehen, dass der Steuerteil in axialer Richtung in jedem Betriebsfall, sowohl während der Energiespeicherung als auch bei Energieentladung für den Schlag, nicht über die Schwungmasse hinauswirkt.

Des weiteren kann vorgesehen sein, dass der Steuerteil auch in radialer Richtung entweder mit dem Umfang der Schwungmasse abschließt, das heißt insbesondere in Nuten in der Schwungmasse geführt ist, die den äußeren Umfang der Schwungmasse durchbrechen, so dass die äußere Kontur, z.B. der Schlagbacken oder von gesonderten Rippen des Steuerteils, die äußere Kontur der Schwungmasse ergänzt und insbesondere stetig weiterführt oder alternativ kann vorgesehen sein, dass der Steuerteil so ausgebildet ist, dass er auch in radialer Richtung vollständig in der Schwungmasse geführt und in diese aufgenommen ist. Die Nuten der Schwungmasse erstrecken sich dann nicht bis zur Außenkontur derselben. In diesem Fall können an der Schwungmasse auch Rippen vorgesehen sein anstelle der Nuten, die in Nuten des Steuerteils eingreifen. Insbesondere bei dieser Form kann eine besonders gute Führung in axialer Richtung bei der Freigabe der gespeicherten Energie an den Steuerteil erreicht werden und so ein Verkippen des Steuerteils noch sicherer verhindert werden.

Besonders bevorzugt kann dabei vorgesehen sein, dass das Schlagwerk als V-Nutenschlagwerk ausgebildet ist, wobei der Steuerteil im Schlagfall eine axial oszillatorische Rotationsbewegung bezüglich der Antriebswelle durchführt. Unter einer axial oszillatorischen Rotationsbewegung ist hierbei zu verstehen, dass der Steuerteil im Schlagfall sowohl eine axiale als auch eine rotatorische Relativbewegung durchführt. Der Steuerteil bewegt sich auf der Antriebswelle abwechselnd axial in Richtung auf das antriebsseitige Ende der Antriebswelle und das abtriebsseitige Ende der Antriebswelle in einer Nut hin- und her. Die Nut ist dabei V-förmig ausgebildet und die Spitze des V weist in Richtung der Abtriebsseite der Welle, wobei durch die axiale Bewegung aufgrund der V-Form der Nuten zugleich auch eine relative Rotationsbewegung des Steuerteils zur Antriebswelle hervorgerufen wird. Der Steuerteil kann hierbei über eine Kugelführung in den V-Nuten, wobei vorzugsweise zwei V-Nuten an der Antriebswelle diametral gegenüber angeordnet sind, geführt sein. Dazu können im Steuerteil korrespondierende Laufflächen für die Kugel angebracht sein.

Dabei arbeitet ein V-Nutenschlagwerk wie folgt: Vor Eintreten eines Schlagfalls dreht sich der Amboss über seine Schlagbacken die gegen die Schlagbacken des Steuerteils anliegen, zusammen mit dem Steuerteil und der Antriebswelle ohne dass eine Relativbewegung zwischen den einzelnen Bauteilen erfolgt. Der Steuerteil treibt dabei auch die Schwungmasse an. Bei Anliegen eines größeren Drehmoments kommt es nun dadurch, dass durch das normale Anzugsmoment des Schlagschraubers dieses größere Drehmoment nicht aufgebracht werden kann, zwischen Amboss und Steuerteil zu einer Entkopplung der Schlagbacken. Durch die weitere Rotation der Antriebswelle, die auf den Steuerteil übertragen wird und den Gegenhalt des Ambosses kommt es zu einem Wandern des Steuerteils auf der Antriebswelle in den V-Nuten. Durch die Vorsehung der V-Nuten wird der Steuerteil zugleich mit der Rotation relativ zur Antriebswelle in axialer Richtung vom Amboss wegbewegt und es kommt zu einem Überrasten in axialer Richtung der Schlagbacken des Steuerteils und des Ambosses. Durch das Lösen des Steuerteils vom Amboss kann der Steuerteil sich in rotatorischer Richtung wieder frei bewegen und wird durch die gespeicherte Energie, die in einer Feder durch die Axialbewegung des Steuerteils in Antriebsrichtung gespeichert wird, beschleunigt, bis er am Ende seiner Drehbewegung und axialen Bewegung gegen die Schlagbacken des Ambosses mit seinen Schlagbacken auftrifft und so einen Schlag in Umfangsrichtung ausführt, der zu einem weiteren Festziehen oder Lösen des bearbeiteten Schraubfalls führt.

Nach dem Schlag erfolgt das Spannen des Schlagwerks durch Axial- und Radialbewegung des Steuerteils erneut.

Dabei kann vorgesehen sein, dass in der vorzugsweise hohlzylindrischen Schwungmasse Nuten oder Rippen vorgesehen sind, die sich bis zum äußeren Umfang der Schwungmasse erstrecken können oder lediglich im Inneren der Schwungmasse angebracht sind, ohne sich bis zur Umfangs- oder Außenfläche der Schwungmasse zu erstrecken.

In oder auf diesen Nuten oder Rippen sind nun über entsprechende korrespondierende Rippen oder Nuten, die beispielsweise durch gesonderte Rippen oder Nuten, aber auch durch die Schlagbacken des Steuerteils gebildet werden können, der Steuerteil in axialer Richtung geführt und zugleich erfolgt über diese Kopplung die Drehübertragung vom Steuerteil auf die Schwungmasse.

Darüber hinaus ist zwischen Schwungmasse und Steuerteil eine Feder angeordnet, die zur Speicherung und Freigabe der Schlagenergie dient, wobei die Feder sich gegen die Schwungmasse und den Steuerteil abstützt.

Dabei kann vorgesehen sein, dass in axialer Richtung zwischen Schwungmasse und Antriebswelle ein Axiallager, insbesondere in Form eines Kugellagers, vorgesehen sein kann, um die Relativbewegung in rotatorischer Hinsicht zwischen Schwungmasse und Antriebswelle zuzulassen und die Schwungmasse auf der Antriebswelle zu lagern.

Sofern das Steuerteil vollständig in die Schwungmasse aufgenommen ist, das heißt, sowohl in axialer als auch in radialer Richtung, ist es besonders vorteilhaft, wenn die Schlagbacken des Steuerteils und des Ambosses, die ganz oder teilweise ebenfalls in die Schwungmasse eintauchen, um mit den Schlagbacken des Steuerteils zusammenzuwirken, nur ein geringes Spiel in radialer Richtung zur Wandung der Schwungmasse aufweisen. Das gleiche gilt für die Schlagbacken des Steuerteils. Auf diese Weise kann der Bauraum besonders gut ausgenutzt werden und die Schlagbacken so groß wie möglich ausgebildet werden und gleichzeitig eine Führung der Schlagbacken gegen Verkanten erreicht werden.

Die Aufteilung des Hammers in einen separaten Steuerteil und in eine separate Schwungmasse bietet daher neben der Möglichkeit, eine größere Schwungmasse vorzusehen bei gleichzeitig geringerem axialen notwendiger Bauraum für die Bewegung zur Erzeugung des Schlags den Vorteil, dass geringere Vibrationen in axialer Richtung entstehen, da die Schwungmasse keine axiale Bewegung durchführt und lediglich das Steuerteil, das eine wesentlich geringere Masse aufweist, in axialer Richtung bewegt wird. Da die Masse des Steuerteils im Vergleich zur Schwungmasse deutlich geringer ist, reduziert sich die Schwingungsanregung in Richtung der Drehachse erheblich. Darüber hinaus kann durch die Anordnung der Schlagbacken des Steuerteils innerhalb der Schwungmasse, das heißt, ohne dass diese in axialer Richtung über die Schwungmasse hinausstehen, erreicht werden, dass die Schlagbacken näher am Schwerpunkt der Schwungmasse angeordnet sind und darüber hinaus ein Verkanten durch die Führung in der Schwungmasse, insbesondere sofern auch in radialer Richtung die Schwungmasse den Steuerteil aufnimmt, sicherer verhindert werden.

Nach einer weiteren bevorzugten Ausgestaltung kann vorgesehen sein, dass es sich bei dem Schlagschrauber um einen Akkuschlagschrauber handelt, wobei Akkugeräte in der Regel den Vorteil besitzen, an beliebigen Orten und auch in schwierigen Anwendungsfällen leichter einsetzbar zu sein. Darüber hinaus ist die Schlagfunktion insbesondere deswegen bei Akkugeräten von Vorteil, da bei Geräten mit unmittelbaren elektrischem Anschluss die Drehmomentenauslegung so erfolgen kann, dass höhere Drehmomente erreicht werden, so dass gegebenenfalls ohne eine zusätzliche Schlagfunktion gearbeitet werden kann.

Weitere Vorteile und Merkmale der Erfindung ergeben sich aus den übrigen Anmeldungsunterlagen. Die Erfindung wird im folgenden anhand einer Zeichnung näher erläutert.

Dabei zeigen:
- Figur 1: zeigt ein Schlagwerk eines Schlagschraubers in auseinandergezogener Darstellung
- Figur 2: zeigt eine Ausgestaltung des Schlagwerks ohne Schwungmasse in montierter Darstellung
- Figur 3: zeigt ein Schlagwerk in montierter Form ohne Amboss und
- Figur 4: einen Längsschnitt durch ein Schlagwerk in montierter Form

Figur 1 zeigt ein erfindungsgemäßes Schlagwerk mit einer Antriebswelle 10 umfassend ein antriebsseitiges Ende 12 mit dem sie mit einem Antriebsmotor (nicht dargestellt) insbesondere über ein Getriebe gekoppelt sein kann. In der Antriebswelle 10 sind V-förmige Nuten 14 vorgesehen, wobei die Spitze der V-förmigen Nuten zum abtriebsseitigen Ende 16 der Antriebswelle 10 hinweist. In den V-förmigen Nuten 14, wobei zwei Nuten 14 diametral einander gegenüber in der Antriebswelle 10 angeordnet sind, ist jeweils eine Kugel 18 geführt, wobei in einem Steuerteil 20 korrespondierende Laufflächen (nicht gezeigt) zur Aufnahme der Kugel 18 vorgesehen sind. Durch die Nuten 14 und die Kugelführungen 18 kann sich der Steuerteil 20 im Bereich der Nuten 14 relativ zur Antriebswelle 10 bewegen und insbesondere sowohl eine axiale wie auch rotatorische oszillierende Bewegung durchführen. Darüber hinaus umfasst das Schlagwerk eine Schwungmasse 22, wobei die Schwungmasse 22 zusammen mit dem Steuerteil 20 den sogenannten Hammer des Schlagwerks bildet.

Der Steuerteil 20 umfasst darüber hinaus Schlagbacken 24, die in axialer Richtung 26 über den eigentlichen Steuerteil in abtriebsseitige Richtung hinausstehen und mit in Figur 1 nicht gezeigten Schlagbacken eines Ambosses zusammenwirken. Der Steuerteil 20 ist dabei in der Schwungmasse 22 in axialer Richtung beweglich geführt, jedoch drehfest mit der Schwungmasse 22 gekoppelt. Hierzu umfasst die Schwungmasse 22 Nuten 28 in die die Schlagbacken 24 eingreifen und in denen diese in axialer Richtung beweglich sind und über die die Drehübertragung erfolgt.

Die Nuten 28 sind dabei vollständig innerhalb der Schwungmasse 22 angeordnet, so dass der Steuerteil 20 in radialer Richtung in keinem Betriebszustand über die Schwungmasse 22 hinausragt, sondern vollständig in diese aufgenommen ist.

Zur Energiespeicherung und zur Erzeugung der Schlagenergie ist darüber hinaus eine Feder 30 vorgesehen, die zwischen Steuerteil 20 und Antriebswelle 10 angeordnet ist und die bei der Bewegung des Steuerteils 20 entlang der V-Nuten 14 zu einer Energiespeicherung gestaucht wird, wobei sich die Energie dann beim Trennen der Schlagbacken 24 von den Schlagbacken des Ambosses wieder entlädt. Darüber hinaus ist ein Axiallager 32 vorgesehen, dass zwischen Antriebswelle 10 und Schwungmasse 22 vorgesehen ist.

Durch diesen Aufbau wird erreicht, dass die Schwungmasse 22 keine axiale Bewegung durchführt und somit auch keine Vibration in diese Richtung verursacht und die Schwungmasse 22 der relativen Rotation zur Antriebswelle 10, die der Steuerteil 20 durchführt, folgen kann.

Figur 2 zeigt nun eine Gestaltung des Schlagwerks in montierter Form, wobei zwischen Antriebswelle 10 und Schwungmasse 22, wobei die Schwungmasse 22 hier nicht dargestellt ist, das Axiallager 32 angeordnet ist. Gezeigt ist hier der Eingriff der Schlagbacken 24 mit den Schlagbacken 34 des Ambosses 36, der mit einer Abtriebswelle 38, die mit einer Werkzeugaufnahme verbunden ist, gekoppelt ist.

Die Schlagbacken 34 des Ambosses 36 sind hierbei so gestaltet, dass diese vollständig in die Schwungmasse 22 aufgenommen werden und in radialer Richtung durch die Schwungmasse 22 umschlossen sind.

Im Schraubfall kommt es nun zu einer Drehübertragung durch den Steuerteil 20, der durch die Antriebswelle 10 angetrieben wird, sowohl auf die Schwungmasse 22 aber auch über die Schlagbacken 24 und 34 auf den Amboss 36 und somit auf das Werkzeug. Kommt es nun zu einem ersten Blockieren des Werkzeugs und somit zu einem Blockieren des Ambosses 36, so führt der weitere Antrieb der Antriebswelle 10 dazu, dass der Steuerteil 20 in den V-Nuten relativ rotatorisch und axial in Richtung auf das antriebsseitige Ende 12 der Antriebswelle 10 bewegt wird und es so zu einem Trennen der Schlagbacken 24 von den Schlagbacken 34 kommt, bei gleichzeitigem Stauchen der Feder 30 und zu einer Speicherung der Energie in der Feder 30. Nach dem Trennen der Schlagbacken 24 von den Schlagbacken 34 kommt es dann zu einer Entspannung der Feder 30 und zu einer weiteren Bewegung in den V-Nuten 14, wobei die gespeicherte Energie der Feder 30 sich dann durch einen Schlag der Schlagbacken 24 gegen die Schlagbacken 34 entlädt. Bei der rotatorischen Bewegung wird darüber hinaus die Schwungmasse 22 mitgenommen, die jedoch keine axiale Bewegung durchführt, so dass die Schlagenergie durch die im Vergleich zum Steuerteil 20 größere Schwungmasse 22 bereitgestellt werden kann.

Figur 3 zeigt nun eine Gestaltung wiederum ohne Amboss, jedoch mit montierter Schwungmasse 22, wobei zu ersehen ist, dass der Steuerteil 20 vollständig in axialer sowie in radialer Richtung durch die Schwungmasse 22 umschlossen ist, wobei die Schwungmasse 22 hier eine Lauf- oder Führungsfläche für die Kugeln 18, die in den V-Nuten 14 geführt sind, aufweist. Nicht dargestellt ist in der vorliegenden Schnittebene die axiale Führung über die Schlagbacken 24 in den Nuten der Schwungmasse 22.

Figur 4 zeigt schließlich ein vollständig montiertes Schlagwerk umfassend eine Abtriebswelle 38 mit dem Amboss 36, wobei im vorliegenden Schnitt die Schlagbacken 34 nicht gesehen werden können, sondern vielmehr die Schlagbacken 24 des Steuerteils 20 geschnitten gezeigt sind, die in Nuten 28 der Schwungmasse 22 geführt sind und mit den in die Schwungmasse 22 ebenfalls eintauchenden Schlagbacken 34 des Ambosses 36 zusammenwirken, zur Übertragung von Drehenergie.

Zwischen der Schwungmasse 22 und der Antriebswelle 10 ist das Axiallager 32 vorgesehen, um eine rein rotatorische Relativbewegung der Schwungmasse 22 sicherzustellen. Durch die Anordnung der Schlagbacken 24 in der Schwungmasse 22 und damit das Eingreifen der Schlagbacken 34 in die Schwungmasse 22 liegen die Schlagbacken 24 auf voller Länge innerhalb der Nuten 28 der Schwungmasse 22. Dadurch vergrößert sich die Fläche, über die der Impuls von der Schwungmasse 22 auf den Steuerteil 20 übertragen wird. Außerdem liegen die Übertragungsflächen auf diese Weise näher am Trägheitsmittelpunkt der Schwungmasse 22.

Besonders bevorzugt sind die Übertragungsflächen zwischen den Schlagbacken des Steuerteils 20 und des Ambosses 36 so ausgeführt, dass diese flächig gegeneinander anliegen. Alternativ können sie auch, wie in Figur 1 und 2 gezeigt, so ausgebildet werden, dass lediglich ein Linienkontakt stattfindet.

Sofern nun gegenüber dem Stand der Technik die Schlagbacken 34 des Ambosses 36 hinsichtlich ihrer Länge in radialer Richtung verkürzt werden müssen, da sie nun innerhalb der Schwungmasse 22 zu liegen kommen, können diese entsprechend verbreitert werden, um die notwendige Steifigkeit bereitzustellen.

Weitere Vorteile und Merkmale lassen sich den übrigen Unterlagen entnehmen.

## Patentansprüche

1. Schlagschrauber mit einem Antriebsmotor zum Antrieb einer Antriebswelle (10) und einer mit einer Werkzeugaufnahme koppelbare Abtriebswelle (38) sowie einem Schlagwerk, wobei das Schlagwerk einen mit der Abtriebswelle (38) gekoppelten erste Schlagbacken (34) aufweisenden Amboss (36) umfasst sowie einem Hammer, der auf der Antriebswelle (10) geführt ist, wobei der Hammer zweite Schlagbacken (24) aufweist, die mit den ersten Schlagbacken (34) zur Drehübertragung im Eingriff stehen, bei dem der Hammer eine Schwungmasse (22) und einen Steuerteil (20) umfasst, wobei der Steuerteil (20) die zweiten Schlagbacken (24) trägt und mit der Antriebswelle (10) im Nichtschlagfall rotiert und relativ zur Antriebswelle (10) im Schlagfall eine axiale und eine zusätzliche rotatorische Oszillation durchführt, wobei der Steuerteil (20) die Rotation der Antriebswelle (10) auf die Schwungmasse (22) überträgt und in der Schwungmasse (22) in axialer Richtung beweglich geführt ist zur Verwirklichung der Schlagfunktion und wobei die Schwungmasse (22) keine axiale Bewegung durchführt, **dadurch gekennzeichnet, dass** die Schlagbacken (24) des Steuerteils (20) in axialer Richtung nicht über die Schwungmasse (22) hinausragen.

2. Schlagschrauber nach Anspruch 1, **dadurch**
**gekennzeichnet dass** die Schlagbacken (34) des Ambosses (36) ganz oder teilweise in axialer Richtung in die Schwungmasse (22) eintauchen.

3. Schlagschrauber nach einem der vorangehenden Ansprüche, **dadurch gekennzeichnet, dass** die Schwungmasse (22) drehfest mit dem Steuerteil (20) verbunden ist.

4. Schlagschrauber nach einem der vorangehenden Ansprüche, **dadurch gekennzeichnet, dass** die Schwungmasse (22) eine hohlzylindrische Form aufweist.

5. Schlagschrauber nach einem der vorangehenden Ansprüche, **dadurch gekennzeichnet, dass** in der Schwungmasse (22) eine Feder zur Speicherung und Freigabe der Schlagenergie geführt ist und sich die Feder gegen die Schwungmasse (22) und den Steuerteil (20) abstützt.

6. Schlagschrauber nach einem der vorangehenden Ansprüche, **dadurch gekennzeichnet, dass** das Schlagwerk als V-Nutenschlagwerk ausgebildet ist, wobei in der Antriebswelle (10) und im Steuerteil V-Nuten (14) ausgebildet sind, mittels derer der Steuerteil (20) auf der Antriebswelle (10) über Kugeln (18), die in den Nuten (14) geführt sind, bewegt wird.

7. Schlagschrauber nach einem der vorangegangenen Ansprüche, **dadurch gekennzeichnet, dass** die Schwungmasse (22) Nuten aufweist in die Rippen, die insbesondere durch die Schlagbacken (24) des Steuerteils (20) gebildet sind, eingreifen.

8. Schlagschrauber nach Anspruch 7, **dadurch gekennzeichnet, dass** die Rippen des Steuerteils (20) mit ihrer Umfangsfläche die Umfangsfläche der Schwungmasse (22) ergänzen.

9. Schlagschrauber nach einem der vorangegangenen Ansprüche, **dadurch gekennzeichnet, dass** der Steuerteil (20) in radialer Richtung in der Schwungmasse (22) aufgenommen und von dieser umschlossen ist.

10. Schlagschrauber nach einem der vorangegangenen Ansprüche, **dadurch gekennzeichnet, dass** zwischen Schwungmasse (22) und Antriebswelle (10) ein Axiallager (32) vorgesehen ist.

11. Schlagschrauber nach einem der vorangehenden Ansprüche, **dadurch gekennzeichnet, dass** die Schlagbacken (34) des Ambosses (36) und/oder des Steuerteils (20) in radialer Richtung nur ein geringes Spiel zur Wandung der Schwungmasse (22) aufweisen.

12. Schlagschrauber nach einem der vorangehenden Ansprüche, **dadurch gekennzeichnet, dass** der Schlagschrauber ein Akkugerät ist.

## Claims

1. An impact screwdriver having a drive motor for driving a drive shaft (10) and a drive shaft (38) which may be coupled to a tool holder as well as an impact mechanism, wherein the impact mechanism comprises an anvil (36) having first impact cheeks (34) coupled to the drive shaft (38) as well as a hammer which is guided on the drive shaft (10), wherein the hammer has second impact cheeks (24) which are in engagement with the first impact cheeks (34) for transmitting a rotational movement, in which the hammer comprises a centrifugal mass (22) and a control part (20), wherein the control part (20) carries the second impact cheeks (24) and rotates with the drive shaft (10) in non-impact mode and executes an axial and an additional rotational oscillation relative to the drive shaft (10) in impact mode, wherein the control part (20) transmits the rotation of the drive shaft (10) to the centrifugal mass (22) and is movably guided in the axial direction in the centrifugal mass (22) to realise the impact function and wherein the centrifugal mass (22) does not execute an axial movement, **characterised in that** the impact cheeks (24) of the control part (20) do not project beyond the centrifugal mass (22) in the axial direction.

2. An impact screwdriver according to Claim 1, **characterised in that** the impact cheeks (34) of the anvil (36) dip fully or partially into the centrifugal mass (22) in the axial direction.

3. An impact screwdriver according to one of the preceding claims, **characterised in that** the centrifugal mass (22) is connected to the control part (20) in torsion-resistant manner.

4. An impact screwdriver according to one of the preceding claims, **characterised in that** the centrifugal mass (22) has a hollow-cylindrical shape.

5. An impact screwdriver according to one of the preceding claims, **characterised in that** a spring for storing and releasing the impact energy is guided in the centrifugal mass (22) and the spring is supported against the centrifugal mass (22) and the control part (20).

6. An impact screwdriver according to one of the preceding claim, **characterised in that** the impact mechanism is constructed as a V-groove impact mechanism, wherein V-grooves (14) are constructed in the drive shaft (10) and in the control part and are used for moving the control part (20) on the drive shaft (10) by way of balls (18) guided in the grooves (14).

7. An impact screwdriver according to one of the preceding claims, **characterised in that** the centrifugal mass (22) has grooves in which ribs, which are particularly formed by the impact cheeks (24) of the control part (20), engage.

8. An impact screwdriver according to Claim 7, **characterised in that** the ribs of the control part (20) complement the circumferential face of the centrifugal mass (22) with their circumferential face.

9. An impact screwdriver according to one of the preceding claims, **characterised in that** the control part (20) is received in the centrifugal mass (22) in the radial direction and is surrounded thereby.

10. An impact screwdriver according to one of the preceding claims, **characterised in that** an axial bearing (32) is provided between the centrifugal mass (22) and the drive shaft (10).

11. An impact screwdriver according to one of the preceding claims, **characterised in that** the impact cheeks (34) of the anvil (36) and/or of the control part (20) have only a slight play with respect to the wall of the centrifugal mass (22) in the radial direction.

12. An impact screwdriver according to one of the preceding claim, **characterised in that** the impact screwdriver is a cordless device.

## Revendications

1. Visseuse à chocs comprenant un moteur d'entraînement pour l'entraînement d'un arbre d'entrée (10) et d'un arbre de sortie (38) pouvant être couplé à un logement d'outil, ainsi qu'un mécanisme de choc, dans laquelle le mécanisme de choc comprend une enclume (36) qui comporte des premières mâchoires de choc (34) couplées à l'arbre de sortie (38), ainsi qu'un marteau qui est guidé sur l'arbre d'entrée (10), dans laquelle le marteau comporte des secondes mâchoires de choc (24) qui sont en prise avec les premières mâchoires de choc (34) pour la transmission de la rotation, le marteau comprenant une masse d'inertie (22) et une partie de commande (20), dans laquelle la partie de commande (20) porte les secondes mâchoires de choc (24) tournant avec l'arbre d'entrée (10) dans le cas sans choc et décrivant une oscillation axiale et une oscillation rotative par rapport à l'arbre d'entrée (10) dans le cas de choc, dans laquelle la partie de commande (20) transmet la rotation de l'arbre d'entrée (10) à la masse d'inertie (22) et est guidée mobile dans la direction axiale pour l'exécution de la fonction de choc, et dans laquelle la masse d'inertie (22) ne décrit aucun mouvement axial, **caractérisée en ce que** les mâchoires de choc (24) de la partie de commande (20) ne débordent pas au-delà de la masse d'inertie (22) dans la direction axiale.

2. Visseuse à chocs selon la revendication 1, **caractérisée en ce que** les mâchoires de choc (34) de l'enclume (36) sont engagées entièrement ou partiellement dans la masse d'inertie (22) dans la direction axiale.

3. Visseuse à chocs selon l'une des revendications précédentes, **caractérisée en ce que** la masse d'inertie (22) est reliée solidairement en rotation à la partie de commande (20).

4. Visseuse à chocs selon l'une des revendications précédentes, **caractérisée en ce que** la masse d'inertie (22) présente une forme cylindrique creuse.

5. Visseuse à chocs selon l'une des revendications précédentes, **caractérisée en ce qu'**un ressort servant à accumule et à libérer l'énergie de choc est guidé dans la masse d'inertie (22), et **en ce que** le ressort prend appui contre la masse d'inertie (22) et contre la partie de commande (20).

6. Visseuse à chocs selon l'une des revendications précédentes, **caractérisée en ce que** le mécanisme de choc est constitué par un mécanisme de choc à rainures en V dont les rainures en V (14) sont formées dans l'arbre d'entrée (10) et dans la partie de commande, et au moyen desquelles la partie de commande (20) est déplacée sur l'arbre d'entrée (10) par l'action de billes (18) qui sont guidées dans les rainures (14).

7. Visseuse à chocs selon l'une des revendications précédentes, **caractérisée en ce que** la masse d'inertie (22) comporte des rainures dans lesquelles s'engagent des nervures qui sont formées en particulier par les mâchoires de chocs (24) de la partie de commande (20).

8. Visseuse à chocs selon la revendication 7, **caractérisée en ce que** les nervures de la partie de commande (20) complètent par leurs surfaces périphériques la surface périphérique de la masse d'inertie (22).

9. Visseuse à chocs selon l'une des revendications précédentes, **caractérisée en ce que** la partie de commande (20) est contenue dans la masse d'inertie (22) dans la direction radiale et entourée par cette dernière.

10. Tisseuse à chocs selon l'une des revendications précédentes, **caractérisée en ce qu'**un palier axial (32) est prévu entre la masse d'invertie (22) et l'arbre d'entrée (10).

11. Visseuse à chocs selon l'une des revendication précédentes, **caractérisée en ce que** les mâchoires de choc (34) de l'enclume (36) et/ou de la partie de commande (20) présentent seulement un petit jeu par rapport à la paroi de la masse d'inertie (22) dans la direction radiale,

12. Visseuse à chocs selon l'une des revendications précédentes, **caractérisée en ce que** la visseuse à chocs est un appareil à batterie.
